# EUROPÄISCHE PATENTSCHRIFT

(11) **EP 3 010 373 B1**
(45) Veröffentlichungstag und Bekanntmachung des Hinweises auf die Patenterteilung: **02.05.2018**
(21) Anmeldenummer: 14739700.4
(22) Anmeldetag: 20.06.2014
(51) Int. Cl.: A47B 96/20, A47F 10/00

(54) **MÖBELPLATTE MIT KENNZEICHNUNG**
FURNITURE PLATE WITH IDENTIFIER
PANNEAU DE MEUBLE PRÉSENTANT UN MARQUAGE

(30) Priorität: 20.06.2013 DE 202013102668 U
(43) Veröffentlichungstag der Anmeldung: 27.04.2016
(73) Patentinhaber: halco GmbH, 48653 Coesfeld (DE)
(72) Erfinder: HÜLS, Ludwig, 48653 Coesfeld (DE); NITSCHE, Franz, 48739 Legden (DE)
(74) Vertreter: Habbel, Ludwig
(86) Internationale Anmeldenummer: PCT/EP2014/063057
(87) Internationale Veröffentlichungsnummer: WO 2014/202769

(56) Entgegenhaltungen:
- WO-A1-94/29179
- DE-A1-102010 045 749
- DE-U1-202005 020 427
- DE-U1-202013 101 252
- FR-A1- 2 966 954
- US-A1- 2009 305 635

## Beschreibung

Die Erfindung betrifft eine Möbelplatte nach dem Oberbegriff des Anspruchs 1.

Aus der DE 20 2013 101 252 U1 ist eine gattungsgemäße Möbelplatte bekannt. Die Kennzeichnungen sind möglichst unsichtbar innerhalb der Möbelplatte angeordnet. Es handelt sich also zwar um maschinenlesbare Kennzeichnungen, jedoch nicht um optisch lesbare Kennzeichnungen wie beispielsweise Barcodes oder dergleichen. Vielmehr können die Kennzeichnungen mittels Funk ausgelesen werden, indem sie beispielsweise als RFID-Chips ausgestaltet sind. Dementsprechend werden die mit den Kennzeichnungen zusammenwirkenden Funkeinrichtungen auch als Lesegeräte bezeichnet.

Zugunsten einer guten Signalübertragung müssen die Kennzeichnungen, die außer dem eigentlichen Chip eine Antenne aufweisen mit dieser Antenne so ausgerichtet sein, dass die Antennenleistung in Anpassung an die installierten Lesegeräte, die sich außerhalb der Möbelplatte befinden, in einer bevorzugten, übertragungswirksamen Lage ausgerichtet sind.

Der Chip sowie die Antenne der Kennzeichnungen sind üblicherweise in einem gemeinsamen Gehäuse aus Kunststoff vergossen, welches als flacher, so genannter "Tag" ausgestaltet ist und in verschiedenen geometrischen Formen handelsüblich ist.

Aus der US 2009/305635 A1 ist es bekannt, ein Verpackungsmaterial mit einem RFID-Chip zu versehen. Das Verpackungsmaterial ist als Sandwichmaterial wie eine Wellpappe ausgestaltet und weist zwei äußere Deckschichten auf sowie eine dazwischen angeordnete Zwischenlage aus wellenförmig verlaufendem Material. Dadurch, dass während des Herstellungsprozesses der Wellpappe der RFID-Chip zusammen mit der Zwischenlage zwischen den beiden Deckschichten angeordnet wird, ist der Chip in dem fertiggestellten Verpackungsmaterial gegen Stöße und Umwelteinflüsse geschützt angeordnet. Zudem wird eine plane äußere Oberfläche des Verpackungsmaterials beibehalten. Der Chip innerhalb der Verpackung ermöglicht die Identifizierung des jeweiligen Pakets, also des verpackten Guts, wobei allerdings das verpackte Gut selbst nicht mittels des Chips identifizierbar ist, beispielsweise nachdem es aus der Verpackung entnommen worden ist.

Der Erfindung liegt die Aufgabe zugrunde eine gattungsgemäße Möbelplatte dahingehend zu verbessern, dass diese bei Sicherstellung einer qualitativ hochwertigen Oberflächengestaltung der Möbelplatte, deren wirtschaftliche Herstellbarkeit und eine gute Auslesbarkeit der Kennzeichnung sicher stellt.

Diese Aufgabe wird durch eine Möbelplatte mit den Merkmalen des Anspruchs 1 gelöst. Vorteilhafte Ausgestaltungen der Erfindung sind in den Unteransprüchen beschrieben.

Die Erfindung schlägt mit anderen Worten vor, die Kennzeichnung in einer Ausnehmung anzuordnen, welche schräg zur Flächennormalen der Möbelplatte verläuft. Dadurch ist auch die Kennzeichnung selbst schräg in der Möbelplatte ausgerichtet, wobei als Schrägstellung im Rahmen des vorliegenden Vorschlags eine Ausrichtung bezeichnet wird, die weder parallel noch senkrecht zur Flächennormalen der Möbelplatte verläuft, also weder einen Winkel von 0° noch 90° dazu einnimmt. Beispielsweise kann die Schrägstellung in einem Bereich von 20° bis 70° erfolgen, und insbesondere in einem Bereich von 35° bis 55°, wobei insbesondere eine Schrägstellung von 45° vorteilhaft ist, wie später noch näher erläutert wird.

Mit der Schrägstellung der Kennzeichnung sind mehrere Vorteile verbunden:
▪ Durch die schräge Ausrichtung der Ausnehmung kann die Kennzeichnung schräg in die Möbelplatte eingeführt werden, so dass die an der Oberfläche vorgesehene Mündungsöffnung der Ausnehmung kleiner bemessen sein kann als wenn der Tag flach in die Möbelplatte eingebracht werden soll, nämlich parallel zu der Oberfläche der Möbelplatte bzw. 90° zu deren Flächennormalen.
   Durch diese Verringerung der Mündungsöffnung verbessert sich die Qualitätsanmutung der Möbelplatte: wenn diese anschließend mit einer Oberflächenbeschichtung versehen wird, beispielsweise einer Folie, einem Furnier oder dergleichen kann die gewünschte, qualitativ hochwertige Oberflächenanmutung um so einfacher und zuverlässiger sichergestellt werden, je kleiner die entsprechende Mündungsöffnung in der Oberfläche der Möbelplatte ist.
▪ Im Vergleich zu einer Einbaulage der Kennzeichnung im Winkel von 0° zur Flächennormalen der Möbelplatte, wenn der Tag also senkrecht in diese eingebracht wird, können die Tags vergleichsweise groß dimensioniert sein, beispielsweise können sie größer sein als es der Materialstärke der Möbelplatte entspricht.
▪ Schließlich ist durch die schräge Ausrichtung der Kennzeichnung innerhalb der Möbelplatte eine robuste Datenübertragung sichergestellt: Die Tags weisen üblicherweise eine Vorzugsrichtung auf, in welcher aufgrund der Anordnung der im Tag untergebrachten Antenne eine besonders hohe Signalstärke des abgestrahlten Funksignals sowie eine besonders hohe Empfindlichkeit für den Empfang von Funksignalen erreicht wird. In einem Winkel von 90° zu dieser Vorzugsrichtung sind diese Eigenschaften hingegen besonders schwach ausgeprägt.
   In der Praxis ist es häufig aufgrund der vorhandenen technischen Einrichtungen wie Bearbeitungsmaschinen oder Fördereinrichtungen nicht immer möglich, die Funkstationen, die mit den Kennzeichnungen zusammenwirken, in einer Ausrichtung zu montieren, die optimal an die Vorzugsrichtung der Tags angepasst ist, teilweise müssen die Lesegeräte sogar quer zu der Vorzugsrichtung installiert werden, mit den entsprechenden Nachteilen für die Signalübertragung.
   Die schräge Ausrichtung der Kennzeichnung ermöglicht, dass auch mit unterschiedlich positionierten Lesegeräten in den meisten Fällen eine ausreichende Lesbarkeit der Kennzeichnungen sichergestellt werden kann, weil eine Ausrichtung der Lesegeräte quer zu der Vorzugsrichtung der Kennzeichnung vermieden werden kann.

Vorteilhaft kann die Ausnehmung in einem Winkel von 45 Grad zur Flächennormalen der Möbelplatte verlaufen. Auf diese Weise werden die vorgenannten Vorteile maximiert: es wird eine große Eintauchtiefe für die Kennzeichnung ermöglicht, so dass diese deutlich größer sein kann als es der Materialstärke der Möbelplatte entspricht, und die Wirksamkeit der Antenne der Kennzeichnung ist für viele unterschiedliche Einstrahlwinkel unter praktischen Gesichtspunkten ausreichend gut, um eine sichere Signalübertragung zu ermöglichen, unabhängig davon, ob die Lesegeräte parallel oder senkrecht zur Flächennormalen der Möbelplatte angeordnet sind.

Vorteilhaft kann die Ausnehmung als länglicher Schlitz ausgestaltet sein. Hierdurch wird einerseits eine besonders einfache Einbringung der Ausnehmung in die Möbelplatte unterstützt, beispielsweise durch einen Einschnitt mittels eines Kreissägeblattes und weiterhin wird so eine besonders kleine, nämlich schmale Mündungsöffnung der Ausnehmung erzielt, mit den damit einhergehenden Vorteilen für die Oberflächengestaltung der Möbelplatte.

Vorteilhaft kann die Kennzeichnung als flacher, länglicher Tag ausgestaltet sein. Es handelt sich dabei um eine handelsübliche und dementsprechend wirtschaftliche, problemlos erhältliche Ausgestaltung der Kennzeichnung, wobei die längliche Ausgestaltung ausreichend Raum für die Anordnung einer großflächigen Antenne bietet. Durch die flache und längliche Ausgestaltung ist die Anbringung derartiger Tags im Inneren von Möbelplatten einfacher möglich als beispielsweise bei Verwendung von kreisrunden, tablettenförmigen Tags.

Vorteilhaft kann die Ausnehmung um die Kennzeichnung herum mit einem Füllmaterial ausgefüllt sein, beispielsweise einem Kunstharz, so dass eine ebene Oberfläche der Möbelplatte geschaffen werden kann und keine Einfallstellen vorliegen.

Vorteilhaft kann vorgesehen sein, dass die Ausnehmung in eine der Schmalseiten der Möbelplatte mündet. Auf diese Weise sind die beiden großflächigen Oberflächen frei von jedweden optischen Beeinträchtigungen, die sich unterhalb einer Plattenbeschichtung aufgrund der Mündung der Ausnehmung ergeben könnten. An den Schmalseiten der Möbelplatten fallen derartige Unregelmäßigkeiten, sollten sie überhaupt optisch in Erscheinung treten, weniger auf. Zudem werden häufig an den Schmalseiten der Möbelplatte Kantenstreifen vorgesehen, die häufig aus einem dickeren Material bestehen als die Beschichtung, die auf den beiden großflächigen Oberflächen der Möbelplatte vorgesehen ist, so dass dementsprechend die Schmalkanten der Möbelplatte hinsichtlich der optischen Oberflächengestaltung ohnehin nicht so empfindlich gegenüber Störeinflüssen sind, die in der Oberfläche der Möbelplatte, unterhalb der Kantenbeschichtung, vorkommen könnten.

Vorteilhaft kann in überraschender Weise vorgesehen sein, dass zugunsten einer besonders einfachen und wirtschaftlichen Herstellung die Ausnehmung in eine der beiden Oberflächen der Möbelplatte eingebracht wird, anschließend jedoch, bei der einbaufertigen Möbelplatte, die Mündung der Ausnehmung in einer Schmalseite der Möbelplatte liegt. Diese beiden überraschenden und einander scheinbar widersprechenden Anforderungen können dadurch verwirklicht werden, dass die Möbelplatte als Rohling ausgestaltet ist. Dieser Rohling weist größere Abmessungen auf als die später vorgesehene, einbaufertige Möbelplatte, deren Abmessungen im Rahmen des vorliegenden Vorschlages als das sogenannte Fertigmaß bezeichnet werden.

Der Rohling weist einen Überstand auf, also Abmessungen, die über das Fertigmaß hinausragen. Dies betrifft die Abmessungen der Oberflächen und nicht etwa die Abmessungen der Materialstärke der Möbelplatte. Im Bereich dieses Überstandes wird zunächst die schräg verlaufene Ausnehmung in die Möbelplatte eingebracht. Anschließend wird die Kennzeichnung eingebracht und die Ausnehmung im Übrigen mit dem erwähnten Füllmaterial verfüllt. Nachdem dieses Füllmaterial abgebunden bzw. ausgehärtet ist, wird dieser Rohling beschnitten, so dass die Möbelplatte nun auf ihr Fertigmaß gebracht wird. Durch diesen Beschnitt liegt die Mündung der Ausnehmung anschließend in einer Schmalseite der Möbelplatte, so dass die beiden Oberflächen der Möbelplatte unterbrechungsfrei und frei von der Mündung der Ausnehmung sind.

Vorteilhaft kann bei dieser Verfahrensweise vorgesehen sein, dass die als Rohling vorliegende Möbelplatte die Mündung der Ausnehmung in einem Abstand von höchstens 8 mm Entfernung zu der nächst benachbarten Schmalseite aufweist. Wenn anschließend beispielsweise ein 10 mm breiter Überstand von dem Rohling abgeschnitten wird, ergibt sich auf diese Weise die Verlagerung der Mündung in die Schmalseite der Möbelplatte.

Ein Ausführungsbeispiel der Erfindung wird anhand der rein schematischen Darstellung nachfolgend näher erläutert:
Dabei ist mit 1 insgesamt eine Möbelplatte bezeichnet, welche eine Ausnehmung 2 aufweist, die im Winkel von 45° zur Flächennormalen der Möbelplatte 1 verläuft. Die Ausnehmung 2 ist als Sägeschnitt ausgestaltet und dient zur Aufnahme einer RFID-Kennzeichnung 3, die als flacher, länglicher, stäbchenförmiger sogenannter RFID-Tag ausgestaltet ist. Die Möbelplatte 1 ist im Schnitt dargestellt und die Kennzeichnung 3 wird derart in die Ausnehmung 2 eingebracht, dass sie mit ihrer Längsrichtung parallel zu einer Schmalseite 4 der Möbelplatte 1 verläuft.

Die Ausnehmung 2 ist von schräg oben in die Möbelplatte 1 eingebracht worden, so dass sie eine Mündung 5 aufweist, die in einer der beiden Oberflächen 6 der Möbelplatte 1 liegt.

Die in der Zeichnung dargestellte Möbelplatte 1 stellt einen sogenannten Rohling dar, der noch nicht das endgültige, einbaufertige Maß aufweist. Vielmehr ergibt sich ein Überstand 7 der Möbelplatte 1, wobei dieser Überstand 7 zwischen der Schmalseite 4 und einer punktiert eingezeichneten Linie 8 liegt, welche das Fertigmaß der Möbelplatte 1 bestimmt.

Nachdem die Kennzeichnung 3 in die Ausnehmung 2 eingebracht worden ist und anschließend der restliche Raum der Ausnehmung 2 mit einem Füllmaterial, beispielsweise einem Kunstharz, ausgefüllt ist, wird die Möbelplatte 1 auf ihr Fertigmaß gebracht, indem sie entlang der Linie 8 beschnitten wird. Auf diese Weise ergibt sich eine Mündung der Ausnehmung 2, die in der dann neu geschaffenen Schmalseite der Möbelplatte 1 liegt.

## Patentansprüche

1. Möbelplatte (1),
mit zwei großflächigen Oberflächen (6),
und umlaufenden Schmalseiten (4),
wobei die Möbelplatte (1) mit einer Oberflächenbeschichtung versehen ist
sowie mit einer mittels Funk wirksamen Kennzeichnung (3) versehen ist, die im Inneren der Möbelplatte (1) angeordnet ist,
und die Kennzeichnung (31) in einer schräg zur Flächennormalen der Möbelplatte (1) verlaufenden Ausnehmung (2) angeordnet ist.

2. Möbelplatte nach Anspruch 1,
**dadurch gekennzeichnet,**
**dass** die Ausnehmung (2) als länglicher Schlitz ausgestaltet ist.

3. Möbelplatte nach Anspruch 1 oder 2,
**dadurch gekennzeichnet,**
**dass** die Kennzeichnung (3) als flacher, länglicher Tag ausgestaltet ist.

4. Möbelplatte nach einem der vorhergehenden Ansprüche,
**dadurch gekennzeichnet,**
**dass** um die Kennzeichnung (3) herum die Ausnehmung (2) mit einem Füllmaterial ausgefüllt ist.

5. Möbelplatte nach einem der vorhergehenden Ansprüche,
**dadurch gekennzeichnet,**
**dass** die Ausnehmung (2) in einer der Schmalseiten (4) mündet.

6. Möbelplatte nach einem der vorhergehenden Ansprüche,
**dadurch gekennzeichnet,**
**dass** die Möbelplatte (1) als Rohling ausgestaltet ist und größere Abmessungen als das Fertigmaß aufweist, welches die aus dem Rohling herzustellende, einbaufertige Möbelplatte (1) aufweist,
derart, dass die Oberflächen (6) einen über das Fertigmaß hinaus ragenden Überstand (7) aufweisen,
und **dass** die Ausnehmung (2) in eine der beiden Oberflächen (6) mündet,
wobei die Mündung (5) der Ausnehmung (2) in dem Bereich des Überstandes (7) liegt.

7. Möbelplatte nach Anspruch 6,
**dadurch gekennzeichnet,**
**dass** die Mündung (5) der Ausnehmung (2) höchstens 8 mm von der nächst benachbarten Schmalseite (4) entfernt liegt.

8. Möbelplatte nach einem der vorhergehenden Ansprüche,
**dadurch gekennzeichnet,**
**dass** die Ausnehmung (2) in einem Winkel von 35° bis 55°zur Flächennormalen der Möbelplatte (1) verläuft.

9. Möbelplatte nach Anspruch 8,
**dadurch gekennzeichnet,**
**dass** die Ausnehmung (2) in einem Winkel von 45° zur Flächennormalen der Möbelplatte (1) verläuft.

## Claims

1. Furniture board (1), with two large-surface faces (6), and circumferential narrow sides (4),
where the furniture board (1) is provided with a surface coating
and with an identifier (3) that can be operated by radio signal and is arranged in the interior of the furniture board (1),
and where the identifier (31) is arranged in a recess (2) extending at an oblique angle to the surface normals of the furniture board (1).

2. Furniture board in accordance with claim 1, **characterised in that** the recess (2) is designed as a longish slot.

3. Furniture board in accordance with claim 1 or claim 2, **characterised in that** the identifier (3) is designed as a flat, longish tag.

4. Furniture board in accordance with any one of the foregoing claims, **characterised in that** the recess (2) has been filled with a filling material around the identifier (3).

5. Furniture board in accordance with any one of the foregoing claims, **characterised in that** the recess (2) opens out in one of the narrow sides (4).

6. Furniture board in accordance with any one of the foregoing claims,
**characterised in that** the furniture board (1) is designed as an unmachined part and has larger dimensions than the finished size of the furniture board (1) to be manufactured from the unmachined part
so that the surfaces (6) incorporate a portion (7) that protrudes beyond the finished size
and the recess (2) opens out into one of the two surfaces (6), where the opening (5) of the recess (2) is in the area of the protruding portion (7).

7. Furniture board in accordance with claim 6, **characterised in that** the opening (5) of the recess (2) is situated at a distance of not more than 8 mm from the narrow side nearest to it.

8. Furniture board in accordance with any one of the foregoing claims, **characterised in that** the recess (2) extends at an angle of between 35° and 55° to the surface normals of the furniture board (1).

9. Furniture board in accordance with claim 8, **characterised in that** the recess (2) extends at an angle of 45° to the surface normals of the furniture board (1).

## Revendications

1. Panneau de meuble (1) comprenant deux grandes surfaces (6), et des tranches (4) périmétriques, sachant que le panneau de meuble (1) est doté d'un revêtement de surface
et est doté d'un marquage (3), opérant par radio, qui est logé à l'intérieur du panneau de meuble (1), et sachant que le marquage (31) est disposé dans un évidement (2) dont le tracé est oblique par rapport à la normale à la surface du panneau de meuble (1).

2. Panneau de meuble selon la revendication 1, **caractérisé en ce que** l'évidement (2) est configuré en forme de fente oblongue.

3. Panneau de meuble selon la revendication 1 ou 2, **caractérisé en ce que** le marquage (3) est configuré en forme de balise oblongue.

4. Panneau de meuble selon l'une des revendications précédentes, **caractérisé en ce qu'**autour du marquage (3) l'évidement (2) a été comblé avec un matériau de remplissage.

5. Panneau de meuble selon l'une des revendications précédentes, **caractérisé en ce que** l'évidement (2) débouche dans l'une des tranches (4).

6. Panneau de meuble selon l'une des revendications précédentes,
**caractérisé en ce que** le panneau de meuble (1) est configuré en panneau brut et présente des dimensions supérieures aux cotes de fabrication du panneau de meuble (1) prêt à encastrer, à confectionner à partir du panneau brut,
de sorte que les surfaces (6) présentent un porte-à-faux (7) dépassant les cotes de fabrication, et **en ce que** l'évidement (2) débouche dans l'une des deux surfaces (6), sachant que l'orifice (5) de l'évidement (2) se trouve dans la zone du porte-à-faux (7).

7. Panneau de meuble selon la revendication 6, **caractérisé en ce que** l'orifice (5) de l'évidement (2) se trouve au maximum à 8 mm de la tranche (4) voisine la plus proche.

8. Panneau de meuble selon l'une des revendications précédentes, **caractérisé en ce que** l'évidement (2) présente un tracé en angle compris entre 35° et 55° par rapport à la normale à la surface du panneau de meuble (1).

9. Panneau de meuble selon la revendication 8, **caractérisé en ce que** l'évidement (2) présente un angle de 45° par rapport à la normale à la surface du panneau de meuble (1).
